# EUROPÄISCHE PATENTSCHRIFT

(11) **EP 0 094 453 B1**
(45) Veröffentlichungstag und Bekanntmachung des Hinweises auf die Patenterteilung: **30.09.1987**
(21) Anmeldenummer: 82111660.5
(22) Anmeldetag: 15.12.1982
(51) Int. Cl.: D07B 7/08, G01N 21/88

(54) **Verfahren und Vorrichtung zur Überwachung von Einzeladern bei Verseilprozessen**
Method and apparatus for controlling single wires in a stranding machine
Procédé et dispositif pour le contrôle des fils individuels pendant le toronnage

(30) Priorität: 18.05.1982 CH 3072/82
(43) Veröffentlichungstag der Anmeldung: 23.11.1983
(73) Patentinhaber: ZELLWEGER USTER AG, CH-8610 Uster (CH)
(72) Erfinder: Schürch, Robert, CH-8610 Uster (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

## Beschreibung

Die Erfindung betrifft ein Verfahren und eine Vorrichtung zur Überprüfung eines Seiles oder Kabels auf Fehler, bei dem Wellenenergie gegebener Art auf das Seil oder Kabel gerichtet und der vom Seil oder Kabel reflektierte oder absorbierte Teil der Wellenenergie erfaßt und zur Ermittlung von Abweichungen mit einer Sollwertaufzeichnung verglichen wird.

Die Herstellung von Seilen oder Kabeln erfolgt auf Verseilmaschinen, auf denen die die Einzeladern tragenden Spulen auf einem Gestell- gelegentlich als Verseilkorb bezeichnet-aufgesetzt sind. Durch Drehen des Korbes und gleichzeitiges Ausziehen des Aderstranges wird das Seil oder Kabel gebildet. Es besteht auch die Möglichkeit, daß bei stillstehendem Verseilkorb der Verseilvorgang durch Drehen der ganzen Seilaufnahmevorrichtung und Ausziehen des Aderstranges erfolgt.

Unabhängig von der Art des Verseilprinzips war es üblich, bei der Überwachung der Einzeladern für jede Ader einen elektromechanischen Taster vorzusehen, der bei Unterbruch der Aderspannung in Folge Reißens oder Auslaufens der betreffenden Ader einen eleketrischen Impuls auslöste, der den Verseilvorgang stoppte. Eine solche bekannte Anordnung erbringt zwar bei einfachem Aufbau und bei Unabhängigkeit vom Adermaterial eine gute Funktionssicherheit, aber es sind für die Übertragung der Tastersignale vom rotierenden Verseilkorb auf das Steuergerät Schleifringe erforderlich, welche aber mit den für solche Schleifringe typischen Unzulänglichkeiten behaftet sind. Außerdem konnte bei einem Aderriß das entsprechende Aderstück im Bereich des Tasters gespannt bleiben, so daß dieser kein Auslösesignal erzeugen konnte.

Es sind auch Überwachungssysteme bekannt geworden, bei denen auf kapazitiver, induktiver oder optischer Basis arbeitende Näherungsschalter verwendet werden, die kurz vor der Verseilstelle eingesetzt werden. Bei jeder Umdrehung des Verseilkorbes mit den Vorratsspulen der Einzeladern muß dabei die korrekte Anzahl von Einzeladern durch den Näherungsschalter und die zugehörige Elektronik registriert werden. Bei fehlenden Einzeladern wird ein Maschinen-Stoppsignal ausgelöst. Auch diese Art der Überwachung benötigt zwar nur einen vergleichsweise geringen mechanischen und elektronischen Aufwand, aber es bleiben Adern unentdeckt, die im Bereich der Verseilstelle oder nach der Verseilstelle reißen und an irgendwelchen Teilen hängen bleiben. Außerdem ist stets eine Anpassung der Näherungsschalter bzw. der von diesen zu ermittelnden Kennwerte bei Änderung des Verseilgutes notwendig.

Aus der GB-A-1 143 243 ist ein Verfahren bekannt, das bei der Herstellung elektrischer Kabel oder isolierter Leiter eine Freiheit der Isolation vor Einschlüssen von Fremdkörpern gewährleistet. Bei diesem bekannten Verfahren wird das Kabel abgetastet und die erhaltene Abtastfunktion in einem Verstärker und einem Brückenelement mit einer Sollwertfunktion verglichen, die auf einem endlosen Tonband gespeichert ist. Abweichungen, die sich bei diesem Vergleich ergeben, werden aufgezeichnet. Die Sollwertfunktion wird dabei während der Durchleuchtung einer von Einschlüssen freien Isolation gewonnen, Abweichungen ergeben sich dann, wenn in der Istwertkurve bei der Durchleuchtung ein Einschluß erfaßt wird. Eine Feststellung von Fehlern, die von Einzeladern herrühren, ist bei dieser bekannten Anordnung nicht vorgesehen.

Bei der aus der US-A-3 822 945 bekannten Vorrichtung ist ebenfalls nur vorgesehen, eine Überprüfung der Isolation von Kabeln auf Fehler vorzunehmen und festgestellte Fehler mittels eines Schreibstiftes aufzuzeichnen, um im Nachhinein den Ort des Fehlers ermitteln zu können.

Schließlich wird in der DE-A-1 690 098 ein Verfahren zur Überwachung eines Kabels auf Fremdeinschlüsse in der Isolierung beschrieben, wozu Röntgenstrahlen verwendet werden. Mittels der empfangenen elektrischen Impulse wird eine Einrichtung gesteuert, die es ermöglicht, die Kabeloberfläche an den fehlerhaften Stellen zu markieren.

Aufgabe der Erfindung ist es, ein Verfahren der eingangs angegebenen Art in der Weise auszubilden, daß auf einfach zu realisierende Art der korrekte Gesamtaufbau des jeweiligen Seiles oder Kabels überwacht werden kann.

Gelöst wird diese Aufgabe nach der Erfindung dadurch, daß die Einzeladern des Seiles oder Kabels auf korrekte Reihenfolge, korrekte Oberflächenbeschaffenheit, Abriß oder Auslauf während des Verseilprozesses dadurch überwacht werden, daß längs mindestens einer Umfangslinie oder eines repräsentativen Ausschnittes in Laufrichtung eines einwandfreien Seiles oder Kabels ein Signalmuster erzeugt und gespeichert wird und daß die während des Verseilprozesses erzeugten Signale mit dem gespeicherten Signalmuster mindestens zeitweise verglichen werden und daß dann, wenn vorgegebene Toleranzen überschreitende Differenzen zwischen dem Signalmuster und den Momentanwerten der Signalen auftreten, eine vorgegebene Funktion ausgelöst wird.

Das Verfahren nach der Erfindung und entsprechende Vorrichtungen zur Durchführung des Verfahrens sind erheblich weniger von der Art der Verseilmaschine abhängig als gebräuchliche Überwachungseinrichtungen, da die Lage der Meßstelle, an der die Meßvorrichtung an die Verseilmaschine angesetzt werden muß, nicht kritisch ist.

Es ist ferner nicht erforderlich, daß die beispielsweise aus Strahler und Sensor bestehende Meßstelle sich kreisförmig oder schraubenförmig um das Seil oder Kabel herumbewegt, um dessen Oberfläche längs einer kontinuierlichen Linie abzutasten. Durch die Eigenschaft des Seils oder Kabels beim Auslauf aus der Verseilstelle, wo die einzelnen Adern schraubenförmig um einen Kern verlaufen, kann die Meßstelle stationär angeordnet werden, da sich sämtliche die Seil- oder Kabeloberfläche bildenden Adern an der Meßstelle vorbeibewegen.

Wird hingegen die Vorrichtung nach der Erfindung an einem Seil oder Kabel eingesetzt, das den Verseilprozeß bereits passiert hat, das sich als nicht mehr um seine Achse dreht, muß die Meßstelle längs des Seils oder Kabels bewegt werden. Infolge der schraubenlinienförmigen Anordnung der Einzeladern ist aber auch in diesem Fall nur eine lineare Bewegung der Meßstelle erforderlich. Damit kann eine Umkreisung des Seils oder Kabels mit allen damit verbundenen Nachteilen vermieden werden.

Das Signalmuster wird vorzugsweise bezüglich Amplitude und Zeitachse als Analogsignal dargestellt, aber es ist alternativ auch möglich, eine Darstellung durch diskrete Werte vorzunehmen oder das Signalmuster von einem repräsentativen Abschnitt des zu bildenden Seiles oder Kabels oder jeweils von dem vorhergehenden Seil- oder Kabelabschnitt zu gewinnen.

Es ist aber auch möglich, daß Referenzmuster nicht durch Abtasten eines fehlerfreien Seilstükkes darzustellen, sondern durch Anwendung eines Rechenalgorhythmus, der den Sollverlauf des Referenzsignals nachbildet und einen künstlich erzeugten Signalverlauf in einem Speicher programmiert.

Eine Vorrichtung zur Durchführung des Verfahrens nach der Erfindung mit einem Wellenenergie auf das Seil richtenden Strahler und Sensoren zur Aufnahme des reflektierten oder absorbierten Teils der Wellenenergie zeichnet sich dadurch aus, daß ein mit den Sensoren verbindbarer Speicher vorgesehen ist, in dem das längs einer Umfangslinie oder eines repräsentativen Ausschnitts in Laufrichtung eines einwandfreien Seils oder Kabels gewonnene Signal abrufbar gespeichert und ein Komperator vorgesehen ist, dem einerseits das laufend anfallende Meßsignal und andererseits das Referenzsignal zugeführt sind.

Weitere vorteilhafte Ausgestaltungen der Erfindung sind in Unteransprüchen angegeben.

Die Erfindung wird nachfolgendunter Bezugnahme auf die Zeichnung näher erläutert.

In der Zeichnung zeigt:
Figur 1: Ein Seil oder Kabel im Querschnitt mit angedeutetem Meßstrahl,
Figur 2: einen möglichen Signalverlauf über den Umfang eines Seils oder Kabels gemäß Figur 1,
Figur 3: ein fehlerhaftes Seil oder Kabel im Querschnitt mit angedeutetem Meßstrahl,
Figur 4: einen möglichen Signalverlauf über den Umfang eines Seils oder Kabels gemäss Figur 3;
Figur 5: als Blockschema die Schaltungstechnische Auslegung der Ueberwachungsvorrichtung;
Figur 6: schematisch eine Anordnung mit Absorptionsmessung durch den Kabelquerschnitt zeigt.

Ein Seil oder Kabul ist aus einer Anzahl Adern aufgebaut, die einander umschlingen und dabei einen bestimmten Querschnitt ausfüllen. Die Oberfläche des Seils oder Kabels ist dabei in den meisten Fällen strukturiert; falls durch spezielle Anforderungen durch die Anwendung eine glatte Oberfläche gefordert ist, so dient das Verfahren zur Kontrolle des verseilten Zwischenprodukts vor dem Anbringen des glatten Oberflächenmantels.

Der in Fig. 1 als Beispiel gezeigte Seil-oder Kabelquerschnitt 1 besteht aus einer Zentralader 10, die von einer Anzahl Umfangsadern 2, 2', 2" ... umwickelt ist. Ferner können die Zwischenräume-zur Vermeidung allzu grosser Hohlräume in den restlichen Querschnitten--durch sogenannte Beilaufe 3, 3', 3" ... gefüllt sein. Dabei kann jede Ader selbst als Seil oder Kabel aufgebaut sein. Wesentlich für das erfindungsgemässe Verfahren und dessen Realisierung ist, dass die Oberfläche des Seils oder Kabels längs einer Umfangslinie, die auch als Schraubenlinie gedacht werden kann, im Normalfall eine sich stets wiederholende Struktur aufweist. Jedes Fehlen einer Ader bedingt eine Störung dieser kontinuierlichen Struktur. Mittels geeigneter Messvorrichtungen, in Fig. 1 schematisch durch einen Strahler 4 und einen Sensor 5 symbolisiert, wird die Oberfläche des Seils oder Kabels abgetastet. Dies ergibt etwa ein Messignal gemäss Fig. 2, wobei die Amplitude A des vom Sensor 5 aufgenommenen reflektierten Teils 7 der Strahlung 6 in Funktion des Umfangs R bzw. der Zeit t-sofern der Umfang des Seils zeitproportional abgetastet wird-dargestellt ist.

In Fig. 3 ist ein fehlerhaftes Seil oder Kabel dargestellt, bei dem eine Umfangsader 2^{iv} fehlt. Das entsprechende Diagramm (Fig. 4) zeigt einen Unterbruch an der Stelle AR längs der Umfangsachse R.

Die Erfindung besteht nun darin, dass ein Signalmuster gemäss Fig. 2 analog oder digital gespeichert wird und während der folgenden Seil- oder Kabelproduktions das jeweils gewonnene Oberflächensignal mit dem Signalmuster auf Uebereinstimmung verglichen wird. Bei Unterschieden, die eine vorgegebene Toleranzgrenze überschreiten, wird eine Schaltvorrichtung ausgelöst, die beispielsweise die Verseilmaschine stillsetzt.

Bei geeigneter Festlegung der Toleranzgrenzen können nicht nur fehlende Adern 2, 3 ermittelt werden. Es ist auch möglich, Unregelmässigkeiten in der äusseren Anordnung der Adern und damit Fehler im Aufbau des Seils oder Kabels 1 ausfindig zu machen.

Figur 5 zeigt als Blockschema eine Mess- und Vergleichsanordnung. Eine Strahlungsquelle, beispielsweise eine Lichtquelle 4, richtet einen Lichtstrahl 6 auf die Oberfläche des Seils oder Kabels 1 an einer Stelle im Ablauf des Verseilprozesses, wo das Seil der Kabel bereits seine äussere Form besitzt. Das an den Einzeladern 2, 2', 2" ... reflektierte Licht 7 wird vom Sensor 5 aufgenommen und als äquivalentes elektrisches Signal U₁ einem Wandler-Verstärker 8 zugeleitet.

Während eines bestimmten Zeitintervalls, beispielsweise während der Zeit t, die für eine Umdrehung R des Seils oder Kabels 1 im Bereich der Reflexionsstelle benötigt wird, bildet das Signal U₂ aus dem Wandler-Verstärker 8 ein der Oberfläche des Seils oder Kabels 1 entsprechendes Muster U₂, etwa gemäss Fig. 2. Dieses Muster U₂ wird nun mit einem Referenzmuster, das in einem Speicher 11 ebenfalls als elektrisches Abbild U₃ vorliegt, in einem Komparator 12 verglichen. Liegt das Differenzsignal U₄ innerhalb eines mittels einer Disktriminatorstufe 13 vorgegebenen Toleranzbereiches, kann der überwachte Seil- oder Kabelabschnitt als einwandfrei beurteilt werden. Mittels einer Steuergrösse 15 kann der Toleranzbereich 13 an die jeweiligen Anforderungen angepasst werden.

Werden die Toleranzgrenzen 13 vom Differenzsignal 14 überschritten, wird ein Alarmsignal 14 ausgelöst, das beispielsweise die Stillsetzung der Verseilmaschine bewirkt.

Das elektrische Abbild U₃ des Referenzmusters kann beispielsweise dadurch gewonnen werden, dass ein einwandfreier Abschnitt eirₗqs Seiles oder Kabels vermessen und das dabei gewonnene Signal U₂ über eine Kopplungsstufe 9 dem Speicher 11 zugeführt und dort als Abbild für die weitere Ueberwachung bereitgehalten wird. Bei einem Wechsel des Verseilprogrammes auf ein anderes Seil- oder Kabelmuster wird das bisher gespeicherte Referenzmuster gelöscht und das neue Referenzmuster eingespeichert.

Mit der erfindungsgemässen Vorrichtung ist der weitere Vorteil verbunden, dass im Bereich des Seil- oder Kabelstranges nur die die Strahlungsquelle 4 und den Sensor 5 enthaltenden Organe eingesetzt werden müssen; die Auswerteteile der Anlage wie Verstärker, Speicher etc. können an beliebiger Stelle untergebracht werden.

In Fig. 6 ist eine Messanordnung gezeigt, bei der eine Strahlungsquelle 41 eine Korpuskularstrahlung (Röntgen, y- oder ähnliche Strahlen) auf das Seil oder Kabel richtet und auf der gegenüberliegenden Seite ein Empfänger 51 für die Umwandlung der einfallenden Strahlung in ein Messignal U, angeordnet ist. Die Auswertung des Messignals U, erfolgt analog der Anordnung der Fig. 5.

## Patentansprüche

1. Verfahren zur Überprüfung eines Seiles oder Kabels auf Fehler, bei dem Wellenenergie gegebener Art auf das Seil oder Kabel gerichtet und der vom Seil oder Kabel reflektierte oder absorbierte Teil der Wellenenergie erfaßt und zur Ermittlung von Abweichungen gen mit einer Sollwertaufzeichnung verglichen wird, durch gekennzeichnet, daß die Einzeladern des Seiles oder Kabels auf korrekte Reihenfolge, korrekte Oberflächenbeschaffenheit, Abriß oder Auslauf während des Verseilprozesses dadurch überwacht werden, daß längs mindestens einer Umfangslinie oder eines repräsentativen Ausschnittes in Laufrichtung eines einwandfreien Seiles oder Kabels ein Signalmuster erzeugt und gespeichert wird und daß die während des Verseilprozesses erzeugten Signale mit dem gespeicherten Signalmuster mindestens zeitweise verglichen werden und daß dann, wenn vorgegebene Toleranzen überschreitende Differenzen zwischen dem Signalmuster und den Momentanwerten der Signale auftreten, eine vorgegebene Funktion ausgelöst wird.

2. Verfahren nach Anspruch 1, dadurch gekennzeichnet, daß das Signalmuster bezüglich Amplitude und Zeitachse als Analogsignal dargestellt wird.

3. Verfahren nach Anspruch 1, dadurch gekennzeichnet, daß das Signalmuster bezüglich Amplitude und Zeitachse durch diskrete Werte dargestellt wird.

4. Verfahren nach Anspruch 1, dadurch gekennzeichnet, daß das Signalmuster von einem repräsentativen Abschnitt des zu bildenden Seiles oder Kabels (1) gewonnen wird.

5. Verfahren nach Anspruch 1, dadurch gekennzeichnet, daß das Signal jeweils von dem vorhergehenden Seil- oder Kabelabschnitt gewonnen wird.

6. Verfahren nach Anspruch 1, dadurch gekennzeichnet, daß das Signalmuster mittels Rechen-Algorithmen künstlich erzeugt wird.

7. Vorrichtung zur Durchführung des Verfahrens nach Anspruch 1 mit einem Wellenenergie auf das Seil richtenden Strahler und Sensoren zur Aufnahme des reflektierten oder absorbierten Teils der Wellenenergie, dadurch gekennzeichnet, daß ein mit den Sensoren verbindbarer Speicher (11) vorgesehen ist, in dem das längs einer Umfangslinie oder eines repräsentativen Ausschnittes in Laufrichtung eines einwandfreien Seils oder Kabels (1) gewonnene Signal (U1) abrufbar gespeichert ist, und daß ein Komparator (12) vorgesehen ist, dem einerseits das laufend anfallende Meßsignal (U2) und andererseits das Referenzsignal (U3) zugeführt sind.

8. Vorrichtung nach Anspruch 7, dadurch gekennzeichnet, daß das Vergleichssignal (U4) einer zur Toleranzprüfung dienenden Diskriminatorstufe (13) zugeführt ist.

9. Vorrichtung nach Anspruch 7 und 8, dadurch gekennzeichnet, daß die Sensoren auf die Reflexionseigenschaften der Oberfläche des Seils oder des Kabels (1) ansprechen.

10. Vorrichtung nach Anspruch 7 und 8, dadurch gekennzeichnet, daß die Sensoren auf die Absorptionseigenschaften des Seils oder Kabels (1) ansprechen.

## Revendications

1. Procédé de contrôle de défauts d'un cordage ou câble, selon lequel une énergie ondulatoire de type donné est dirigée sur le cordage ou câble et la partie réfléchie ou absorbée par le cordage ou câble de l'énergie ondulatoire est détectée et comparée en vue de la détermination d'écarts par rapport à une valeur de consigne enregistrée, caractérisé en ce que la succession correcte, l'état de surface correct, la rupture ou la sortie des brins du cordage ou câble sont contrôlés durant le toronnage par le fait que le long d'au moins une circonférence ou une coupe représentative dans le sens du défilement d'un cordage ou câble sans défaut, un modèle de signal est engendré et mis en mémoire et que les signaux engendrés durant le toronnage sont comparés au moins par instants au modèle de signal en mémoire et en ce que lorsque des différences excédant des tolérances prescrites apparaissent entre le modèle de signal et les valeurs instantanées des signaux, une fonction prescrite est déclenchée.

2. Procédé selon la revendication 1, caractérisé en ce que le modèle de signal est représenté relativement à l'amplitude et à l'axe des temps sous la forme d'un signal analogique.

3. Procédé selon la revendication 1, caractérisé en ce que le modèle de signal est représenté relativement à l'amplitude et à l'axe des temps par des valeurs discrètes.

4. Procédé selon la revendication 1, caractérisé en ce que le modèle de signal est obtenu à partir d'un tronçon représentatif du cordage ou câble (1) à réaliser.

5. Procédé selon la revendication 1, caractérisé en ce que le modèle de signal est obtenu à partir du tronçon de cordage ou de câble précédent.

6. Procédé selon la revendication 1, caractérisé en ce que le modèle de signal est engendré artificiellement au moyen d'algorithmes de calcul.

7. Dispositif de mise en oeuvre du procédé selon la revendication 1 comportant un organe de rayonnement dirigeant de l'énergie ondulatoire sur le câble et des capteurs en vue de l'enregistrement de la partie réfléchie ou absorbée de l'énergie ondulatoire, caractérisé en ce qu'une mémoire (11) pouvant être connectée aux capteurs est prévue, dans laquelle le signal (U1), obtenu le long d'une circonférence ou d'un coupe représentative dans le sens de défilement d'un cordage ou câble (1) sans défaut, est mis en mémoire de façon à pouvoir être appelé, et en ce qu'un comparateur (12) est prévu auquel sont appliqués, d'une part, le signal de mesure (U2) apparaissant couramment, et d'autre part, le signal de référence (U3).

8. Dispositif selon la revendication 7, caractérisé en ce que le signal de comparaison (U4) est appliqué à un étage discriminateur (13) servant au contrôle des tolérances.

9. Dispositif selon les revendications 7 et 8, caractérisé en ce que les capteurs sont sensibles aux propriétés de réflexion de la surface du cordage ou du câble (1).

10. Dispositif selon les revendications 7 et 8, caractérisé en ce que les capteurs sont sensibles aux propriétés d'absorption du cordage ou du câble (1).

## Claims

1. A method for checking a rope or cable for faults in which wave energy of a given type is directed onto the rope or cable and the part of the wave energy which is reflected or absorbed by the rope or cable is detected and is compared with a desired value recording in order to detect deviations, characterized in that the individual strands of the rope or cable are monitored for correct sequence, correct surface condition, breakage or run-out during the stranding process in that a signal pattern along at least one peri- .pheral line or a representative section in the direction of movement of a troublefree rope or cable is generated and stored and in that the signals generated during the stranding process are compared, at least at intervals, with the stored signal pattern; and in that a predetermined operation is then initiated when differences between the signal pattern and instantaneous values of the signals occur which exceed predetermined tolerances.

2. A method in accordance with claim 1, characterized in that the signal pattern is represented with respect to its amplitude and the time axis as an analog signal.

3. A method in accordance with claim 1, characterized in that the signal pattern is represented with respect to its amplitude and the time axis by discrete values.

4. A method in accordance with claim 1, characterized in that the signal pattern is obtained from a representative section of the rope or cable (1) which is to be formed.

5. A method in accordance with claim 1, characterized in that the signal is in each case obtained from the preceding rope or cable section.

6. A method in accordance with claim 1, characterized in that the signal pattern is artificially generated by means of computing algorithms.

7. Apparatus for carrying out a method of claim 1 with a radiator which directs wave energy onto the rope and with sensors for receiving the reflected or absorbed part of the wave energy, characterized in that a memory (11) connectable with the sensors is provided in which the signals (U1) which are obtained along a peripheral line or along a representative section in the direction of movement of a troublefree rope or cable (1) are stored so that they are capable of being called up; and in that a comparator (12) is provided to which are passed, on the one hand, the continuously occurring measurement signal (U2) and, on the other hand, the reference signal (U3).

8. Apparatus in accordance with claim 7, characterized in that the comparison signal (U4) is passed to a discriminator stage (13) which serves for tolerance checking.

9. Apparatus in accordance with claim 7 and claim 8, characterized in that the sensors respond to the reflective characteristics of the surface of the rope or of the cable (1).

10. Apparatus in accordance with claim 7 and claim 8, characterized in that the sensors respond to the absorptive characteristics of the rope or cable (1).
